# EUROPÄISCHE PATENTSCHRIFT

(11) **EP 2 892 650 B1**
(45) Veröffentlichungstag und Bekanntmachung des Hinweises auf die Patenterteilung: **17.05.2017**
(21) Anmeldenummer: 13753171.1
(22) Anmeldetag: 21.08.2013
(51) Int. Cl.: B02C 18/36

(54) **MESSERSATZ FÜR EINEN FLEISCHWOLF**
BLADE ASSEMBLY FOR A MEAT MINCING MACHINE
JEU DE LAMES POUR UN HACHOIR A VIANDE

(30) Priorität: 05.09.2012 DE 102012108245
(43) Veröffentlichungstag der Anmeldung: 15.07.2015
(73) Patentinhaber: Heinrich GmbH, 72622 Nürtingen-Zizishausen (DE)
(72) Erfinder: GREINER, Wolfgang, 72622 Nürtingen (DE)
(74) Vertreter: Kohler Schmid Möbus Patentanwälte
(86) Internationale Anmeldenummer: PCT/EP2013/067398
(87) Internationale Veröffentlichungsnummer: WO 2014/037223

(56) Entgegenhaltungen:
- DE-C- 577 208
- DE-U1- 29 905 706
- GB-A- 363 229
- US-A- 1 889 381

## Beschreibung

Ein Fleischwolf wird zur Zerkleinerung von Fleisch insbesondere in der Wurstherstellung eingesetzt. Da das Fleisch auch Sehnen und Knorpel enthalten kann, wird in der Regel eine Zerkleinerung durch mehrere hintereinander angeordnete Messersätze, bestehend aus einer Lochscheibe und einem davor angeordneten rotierenden Messer, durchgeführt. Die Messer selbst werden von Messerhaltern mit mehreren von einer Nabe nach außen ragenden Armen mit aufgesetzten Messerklingen gebildet, wobei sich die Messerklingen parallel zu den Armen erstrecken. Die Messer werden mit einem hohen Anpressdruck in axialer Richtung mit den Lochscheiben verspannt, um eine hohe Schneidleistung zu erhalten. Dadurch entstehen hohe Reibungskräfte zwischen den Klingen und der Lochscheibe. Lochscheiben und Messerklingen verschleißen daher relativ schnell und der entstehende Metallabrieb gelangt in die Wurstmasse. Zur Reduzierung dieser Probleme ist in der DE 44 37 144 A1 ein Messersatz vorgeschlagen worden, bei dem die Messerklingen axial beweglich am Messerhalter angeordnet sind und durch den Arbeitsdruck des Schneidgutes gegen die Lochscheibe gepresst werden. Die Messerhalter müssen hier nicht mehr axial gegen die Lochscheiben vorgespannt werden, wodurch sich die Reibungsverluste spürbar verringern lassen. Ein Messersatz gemäß dem Oberbegriff des Anspruchs 1 ist von GB 363 229, US 1 889 381 und DE 577 208 bekannt. Der vorliegenden Erfindung liegt die Aufgabe zugrunde, einen Messersatz bereitzustellen, bei dem der Verschleiß der Lochscheiben und Messerklingen gegenüber den bekannten Lösungen weiter reduziert ist.

Die Aufgabe wird durch einen Messersatz gemäß Anspruch 1 gelöst. Durch die drehbar gelagerten Messer, die ihrerseits vom Messerhalter an der Lochscheibe entlang bewegt werden, entsteht eine deutlich bessere Schneidleistung, wie sich in Versuchen gezeigt hat. Das Schneidgut wird bei diesem Messersatz zu einem deutlich höheren Prozentsatz tatsächlich durch Schneiden und nicht durch Quetschen zerkleinert als bei bekannten Messersätzen. Dadurch entsteht auch ein geringerer Verschleiß sowohl der Lochscheibe als auch der Messer. Es gelangt weniger metallischer Abrieb in die Wurstmasse. Die Antriebsleistung des Fleischwolfs kann reduziert werden. Weiter entsteht eine geringere Wärmeentwicklung durch die Reibung zwischen den Messerklingen und der Lochscheibe und damit auch eine geringere Erwärmung des Schneidgutes, was der Wurstqualität zugutekommt.

Zur Erzielung einer gleichmäßigen Überdeckung der Lochscheibe durch die drehbaren Messer können die Rotationsachsen der Messer vorzugsweise auf einem oder mehreren Kreisen um die Wellenachse des Fleischwolfs angeordnet sein. Dabei ist es weiter von Vorteil, wenn die Messer jeweils den gleichen Winkelabstand aufweisen.

Bei einer bevorzugten Ausgestaltung des Messersatzes sind die Messer drehsymmetrisch ausgebildet. Sie können insbesondere rund oder polygonförmig sein. Sie lassen sich dadurch leicht und gleichmäßig durch das von der Lochscheibe festgehaltene Schneidgut drehen, wenn sie vom Messerhalter an der Lochscheibe entlang bewegt werden. Außerdem sind die Messer bei dieser Ausgestaltung einfach zu reinigen. Dabei ist es von Vorteil, wenn die Messer an ihrem Umfang mit Klingen versehen sind. Die dadurch entstehende Druckverteilung zwischen Messern und Lochscheibe ist günstiger als bei den radial nach außen gerichteten Klingen bekannter Messersätze. Es ergibt sich eine flächenförmige Belastung der Scheibe anstelle einer linearen Belastung, was die Verformung und damit den Verschleiß der Lochscheibe weiter verringert. Außerdem können dünnere Lochscheiben eingesetzt werden als bei bekannten Messersätzen. Der Messerfuß kann vorzugsweise rund sein, während die Klingen auch beispielsweise auf einem Polygon um die Rotationsachse des Messers angeordnet sein können. Erfindungsgemäß weisen die Messer mehrere Flügel auf, die jeweils mit Klingen versehen sind, wobei die Klingen am radial äußeren Umfang der Flügel angeordnet sind. Dabei können die Flügel auch unterschiedliche Längen aufweisen.

Die Klingen können vorzugsweise einen Schneidwinkel von 30° bis 60° mit der Lochscheibe bilden. Sehr gute Ergebnisse haben sich bei Versuchen mit Schneidwinkeln von 45° ergeben. Bei herkömmlichen Messersätzen sind die Schneidwinkel dagegen deutlich größer, was zu schlechteren Schneidergebnissen führt. Die Klingen schärfen sich während des Schneidvorgangs an der härteren Lochscheibe. Auch bei Verschleiß bleibt der Schneidwinkel erhalten.

Weitere Vorteile ergeben sich, wenn die Messer mittels einer Steckverbindung auswechselbar an dem Messerhalter angeordnet sind. Sie können dadurch leicht ausgewechselt und gereinigt werden.

Besonders bevorzugt ist es, wenn die Messer axial beweglich im Messerhalter angeordnet sind. Dadurch tritt nur dann eine Schneidwirkung auf, wenn das Schneidgut gegen die Messer gepresst wird. Der Arbeitsdruck des durch eine Schnecke des Fleischwolfs herangeförderten Schneidgutes ist dabei ausreichend, eine saubere Schneidwirkung zu erzeugen. Wird kein Schneidgut zugeführt, ist die Reibung zwischen Lochscheibe und Messer nur minimal.

Noch bessere Schneidergebnisse und ein noch geringerer Verschleiß lassen sich erzielen, wenn die Messer schwimmend im Messerhalter gelagert sind. Dadurch liegen die Messerklingen während des Schneidvorgangs immer vollflächig auf der Lochscheibe auf, unabhängig davon, ob Messerhalter und Lochscheibe exakt parallel zueinander ausgerichtet sind oder nicht. Es entstehen optimale Schneidergebnisse, was insbesondere für die Herstellung von Hackfleischprodukten, Tartar oder Salami wichtig ist.

Der Messerhalter kann vorzugsweise scheibenförmig ausgebildet sein, um eine flache und kompakte Bauweise des Messersatzes zu gewährleisten. Auch die Montage des Messersatzes gestaltet sich dadurch einfach. Besonders vorteilhaft ist dabei eine Ausgestaltung des Messerhalters mit mehreren Flügeln, an denen jeweils mindestens ein Messer angeordnet ist. Die Flügel können relativ schmal gehalten werden, sodass der Durchtritt des Schneidgutes zur Lochscheibe vom Messerhalter kaum behindert wird.

Weitere Vorteile ergeben sich, wenn der Messerhalter und/oder die Messer Öffnungen zum Abführen nicht zerkleinerbaren Schneidgutes aufweisen. Solche Öffnungen können beispielsweise nahe der Rotationsachse der Messer oder des Messerhalters angeordnet sein. Von dort können die ausgesonderten Teile wie Sehnen oder Knorpel beispielsweise über ein Rohr abgeführt werden, damit diese den Messersatz nicht verstopfen.

Soll ein hoher Zerkleinerungsgrad erreicht werden, so kann der Messersatz in an sich bekannter Weise zwei Lochscheiben mit davor angeordneten Messerhaltern mit Messern aufweisen, wobei die Lochscheiben in Durchlaufrichtung des Schneidgutes einen zunehmend kleineren Lochdurchmesser aufweisen.

Nachfolgend wird ein bevorzugtes Ausführungsbeispiel eines erfindungsgemäßen Messersatzes anhand der Zeichnung näher beschrieben.

Es zeigen:
- Fig. 1: eine teilweise geschnittene Seitenansicht einer Fleischwolfschnecke mit aufgesetztem Messersatz;
- Fig. 2: eine vergrößerte Seitenansicht eines Messerhalters mit Messer des Messersatzes aus Fig. 1;
- Fig. 3: eine Draufsicht auf ein Messer des Messersatzes aus Fig. 1.

Fig. 1 zeigt einen Messersatz 10, der im dargestellten Beispiel zwei Lochscheiben 12, 14 mit jeweils davor angeordneten Messerhaltern 11, 13 aufweist. Der Messersatz 10 ist auf eine Welle 15 einer Fleischwolfschnecke 16 aufgesetzt, wobei die Messerhalter 11, 13 gemeinsam mit der Schnecke 16 rotierend angetrieben werden. Die Lochscheiben 12, 14 weisen im dargestellten Beispiel zwei radial beabstandete Lochreihen 17, 18 bzw. 19, 20 auf.

Die Messerhalter 11, 13 weisen drei Flügel auf, von denen in der Seitenansicht zwei Flügel 21, 22 bzw. 23, 24 zu sehen sind. Jeder Flügel 21, 22, 23, 24 trägt ein Messer 25, 26, 27, 28, deren Form und Lagerung anhand der vergrößerten Darstellung des Messerhalters 11 in Fig. 1 und anhand Fig. 2 näher beschrieben werden. Die Flügel 21, 22, 23, 24 sind im dargestellten Beispiel gleich lang und vorzugsweise jeweils um 120° voneinander beabstandet. Die Achsen R (Fig. 2) der Messer 25, 26, 27, 28 liegen daher auf einem Kreis um die Wellenachse W, sodass die Messer 25, 26, 27, 28 über die
Lochreihen 17, 18, 19, 20 hinweg bewegt werden, wenn die Messerhalter 11, 13 um die Wellenachse W des Fleischwolfs rotieren. Die Messer 25, 26, 27, 28 könnten jedoch auch auf unterschiedlichen Kreisen liegen. Die Fig. 1 verdeutlicht außerdem, dass die Messer 25, 26, 27, 28 im unbelasteten Zustand mit einem kleinen axialen Abstand a vor den Lochscheiben 12, 14 angeordnet sind, wenn kein Schneidgut zu verarbeiten ist. Der Fleischwolf mit dem erfindungsgemäßen Messersatz 10 kann daher auch ohne Material verschleißfrei laufen.

Fig. 2 verdeutlicht die Lagerung der Messer 25 bis 28 in den Messerhaltern 11, 13 am Beispiel des Messers 26. Das Messer 26 weist einen runden Fuß 29 auf, der in eine runde Durchgangsbohrung 30 im Flügel 21 eingesteckt und dort durch einen Dichtungsring 31 axial beweglich und drehbar gelagert ist. Der Fuß 29 kann außerdem begrenzte Kippbewegungen in der im Durchmesser etwas größeren Durchgangsbohrung 30 ausführen, sodass das Messer 26 außerdem schwimmend im Messerhalter 11 gelagert ist. Durch die einfache Steckverbindung zwischen Messer 26 und Messerhalter 11 ist eine leichte Montage und Austauschbarkeit des Messers 26 gegeben. Der Dichtungsring 31 verhindert außerdem das Eindringen von Fleischteilen. Das Messer 26 weist außerdem eine Entlastungsfläche E auf, deren Größe vom Schneidgut abhängt.

Die axiale Beweglichkeit ermöglicht ein Anpressen des Messers 26 durch das in Pfeilrichtung 32 herantransportierte Schneidgut gegen die Lochscheibe 12. Durch die schwimmende Lagerung kann das Messer dabei auch dann vollflächig an der Lochscheibe 11 anliegen, wenn diese nicht exakt parallel zum Messerhalter 11 ausgerichtet ist. Weiter kann das Schneidgut das Messer 26 in Drehung versetzen, wodurch sich eine sehr gute Schnittqualität ergibt, wie Versuche gezeigt haben. Das von den Öffnungen 19, 20 von der Lochscheibe 12 festgehaltene Material wird zu einem deutlich höheren Prozentsatz tatsächlich geschnitten und nicht durch Quetschen zerkleinert, wie dies bei herkömmlichen Messersätzen der Fall ist.

Wie Fig. 3 zeigt, weist das Messer 26 drei Flügel 33, 34, 35 auf, die an ihrem äußeren Umfang jeweils Klingen 36, 37, 38 tragen, die im dargestellten Beispiel mit einem Wellenschliff versehen sind. Die Klingen 36, 37, 38 sind kreisbogenförmig gestaltet und haben alle den gleichen radialen Abstand zur Rotationsachse A des Messers 26.

Die dargestellte Messerform ist dabei lediglich beispielhaft. Die Form des Messers 26 kann entsprechend dem zu verarbeitenden Schneidgut und dem herzustellenden Endprodukt gewählt werden. Durch die einfache Steckverbindung zwischen Messer 26 und Messerhalter 11 können die Messer rasch gegen Messer anderer Form ausgetauscht werden.

## Patentansprüche

1. Messersatz für einen Fleischwolf mit mindestens einer Lochscheibe (12, 14) und einem durch die Welle (15) des Fleischwolfs rotierend antreibbaren Messerhalter (11, 13), wobei an dem Messerhalter (11, 13) mehrere Messer (25, 26, 27, 28) um Achsen, die parallel zur Welle (15) des Fleischwolfs ausgerichtet sind, drehbar angeordnet sind, **dadurch gekennzeichnet, dass** die Messer (25, 26, 27, 28) mehrere Flügel (33, 34, 35) aufweisen, die jeweils mit Klingen (36, 37, 38) versehen sind, wobei die Klingen (36, 37, 38) am radial äußeren Umfang der Flügel (33, 34, 35) angeordnet sind.

2. Messersatz nach Anspruch 1, **dadurch gekennzeichnet, dass** die Rotationsachsen (R) der Messer (25, 26, 27, 28) auf einem oder mehreren Kreisen um die Wellenachse (W) des Fleischwolfs angeordnet sind.

3. Messersatz nach Anspruch 2, **dadurch gekennzeichnet, dass** die Messer (25, 26, 27, 28) jeweils den gleichen Winkelabstand aufweisen.

4. Messersatz nach einem der vorhergehenden Ansprüche, **dadurch gekennzeichnet, dass** die Messer (25, 26, 27, 28) drehsymmetrisch ausgebildet sind.

5. Messersatz nach einem der vorhergehenden Ansprüche, **dadurch gekennzeichnet, dass** die Messer (25, 26, 27, 28) an ihrem Umfang mit Klingen (36, 37, 38) versehen sind.

6. Messersatz nach einem der vorhergehenden Ansprüche, **dadurch gekennzeichnet, dass** die Klingen (36, 37, 38) einen Schneidwinkel von 30° bis 60° mit der Lochscheibe (12, 14) bilden.

7. Messersatz nach einem der vorhergehenden Ansprüche, **dadurch gekennzeichnet, dass** die Messer (25, 26, 27, 28) mittels einer Steckverbindung auswechselbar an dem Messerhalter (11, 13) angeordnet sind.

8. Messersatz nach einem der vorhergehenden Ansprüche, **dadurch gekennzeichnet, dass** die Messer (25, 26, 27, 28) axial beweglich im Messerhalter (11, 13) angeordnet sind.

9. Messersatz nach einem der vorhergehenden Ansprüche, **dadurch gekennzeichnet, dass** die Messer (25, 26, 27, 28) schwimmend im Messerhalter (11, 13) gelagert sind.

10. Messersatz nach einem der vorhergehenden Ansprüche, **dadurch gekennzeichnet, dass** der Messerhalter (11, 13) scheibenförmig ausgebildet ist.

11. Messersatz nach einem der Ansprüche 1 bis 9, **dadurch gekennzeichnet, dass** der Messerhalter (11, 13) mehrere Flügel (21, 22, 23, 24) aufweist, an denen jeweils mindestens ein Messer (25, 26, 27, 28) angeordnet ist.

12. Messersatz nach einem der vorhergehenden Ansprüche, **dadurch gekennzeichnet, dass** der Messerhalter (11, 13) und/oder die Messer (25, 26, 27, 28) Öffnungen zum Abführen nicht zerkleinerbaren Schneidgutes aufweisen.

13. Messersatz nach einem der vorhergehenden Ansprüche, **dadurch gekennzeichnet, dass** er mindestens zwei Lochscheiben (12, 14) mit davor angeordneten Messerhaltern (11, 13) mit Messern (25, 26, 27, 28) aufweist, wobei die
Lochscheiben (12, 14) in Durchlaufrichtung (32) des Schneidgutes einen zunehmend kleineren Lochdurchmesser aufweisen.

## Claims

1. Knife set for a mincer with at least one hole disc (12, 14) and a knife holder (11, 13) that may be driven rotating through the shaft (15) of the mincer, in which several knives (25, 26, 27, 28) are arranged on the knife holder (11, 13) so that they may turn around axes, which are aligned parallel to the shaft (15) of the mincer, **characterised in that** the knives (25, 26, 27, 28) have several wings (33, 34, 35), which are each provided with blades (36, 37, 38), in which the blades (36, 37, 38) are arranged on the radially outer circumference of the wings (33, 34, 35).

2. Knife set according to claim 1, **characterised in that** the axes of rotation (R) of the knives (25, 26, 27, 28) are arranged on one or several circles around the axis of the shaft (W) of the mincer.

3. Knife set according to claim 2, **characterised in that** the knives (25, 26, 27, 28) each have the same angular distance.

4. Knife set according to one of the previous claims, **characterised in that** the knives (25, 26, 27, 28) are made rotationally symmetrical.

5. Knife set according to one of the previous claims, **characterised in that** the knives (25, 26, 27, 28) are provided with blades (36, 37, 38) on their circumference.

6. Knife set according to one of the previous claims, **characterised in that** the blades (36, 37, 38) form a cutting angle of 30° to 60° with the hole disc (12, 14).

7. Knife set according to one of the previous claims, **characterised in that** the knives (25, 26, 27, 28) are arranged on the knife holder (11, 13) so that they may be exchanged by means of a plug connection.

8. Knife set according to one of the previous claims, **characterised in that** the knives (25, 26, 27, 28) are arranged so that they may move axially in the knife holder (11, 13).

9. Knife set according to one of the previous claims, **characterised in that** the knives (25, 26, 27, 28) are mounted floating in the knife holder (11, 13).

10. Knife set according to one of the previous claims, **characterised in that** the knife holder (11, 13) is made in the shape of a disc.

11. Knife set according to one of claims 1 to 9, **characterised in that** the knife holder (11, 13) has several wings (21, 22, 23, 24), on each of which at least one knife (25, 26, 27, 28) is arranged.

12. Knife set according to one of the previous claims, **characterised in that** the knife holder (11, 13) and/or the knives (25, 26, 27, 28) have openings for conducting away material to be cut that may not be ground.

13. Knife set according to one of the previous claims, **characterised in that** it has at least two hole discs (12, 14) with knife holders (11, 13) with knives (25, 26, 27, 28) arranged in front of them, in which the hole discs (12, 14) have an increasingly smaller hole diameter in the direction of throughput (32) of the material to be cut.

## Revendications

1. Jeu de couteaux pour un hachoir à viande, comportant au moins un disque perforé (12, 14) et un porte-couteau (11, 13) susceptible d'être entraîné en rotation par l'arbre (15) du hachoir à viande, plusieurs couteaux (25, 26, 27, 28) étant agencés sur le porte-couteau (11, 13) de façon rotative autour d'axes orientés parallèlement à l'arbre (15) du hachoir à viande, **caractérisé en ce que** les couteaux (25, 26, 27, 28) comprennent plusieurs ailes (33, 34, 35) qui sont pourvues chacune de lames (36, 37, 38), les lames (36, 37, 38) étant agencées à la périphérie radialement extérieure des ailes (33, 34, 35).

2. Jeu de couteaux selon la revendication 1, **caractérisé en ce que** les axes de rotation (R) des couteaux (25, 26, 27, 28) sont agencés sur un ou plusieurs cercles autour de l'axe d'arbre (W) du hachoir à viande.

3. Jeu de couteaux selon la revendication 2, **caractérisé en ce que** les couteaux (25, 26, 27, 28) présentent chacun le même écart angulaire.

4. Jeu de couteaux selon l'une des revendications précédentes, **caractérisé en ce que** les couteaux (25, 26, 27, 28) sont réalisés à symétrie de révolution.

5. Jeu de couteaux selon l'une des revendications précédentes, **caractérisé en ce que** les couteaux (25, 26, 27, 28) sont pourvus de lames (36, 37, 38) à leur périphérie.

6. Jeu de couteaux selon l'une des revendications précédentes, **caractérisé en ce que** les lames (36, 37, 38) définissent un angle de coupe de 30° à 60° avec le disque perforé (12, 14).

7. Jeu de couteaux selon l'une des revendications précédentes, **caractérisé en ce que** les couteaux (25, 26, 27, 28) sont agencés de façon interchangeable sur le porte-couteau (11, 13) au moyen d'une liaison à enfichage.

8. Jeu de couteaux selon l'une des revendications précédentes, **caractérisé en ce que** les couteaux (25, 26, 27, 28) sont agencés de façon axialement mobile dans le porte-couteau (11, 13).

9. Jeu de couteaux selon l'une des revendications précédentes, **caractérisé en ce que** les couteaux (25, 26, 27, 28) sont montés en flottement dans le porte-couteau (11, 13).

10. Jeu de couteaux selon l'une des revendications précédentes, **caractérisé en ce que** le porte-couteau (11, 13) est réalisé en forme de disque.

11. Jeu de couteaux selon l'une des revendications 1 à 9, **caractérisé en ce que** le porte-couteau (11, 13) comprend plusieurs ailes (21, 22, 23, 24) sur lesquelles est agencé respectivement au moins un couteau (25, 26, 27, 28).

12. Jeu de couteaux selon l'une des revendications précédentes, **caractérisé en ce que** le porte-couteau (11, 13) et/ou les couteaux (25, 26, 27, 28) présentent des ouvertures pour évacuer des produits à couper non déchiquetables.

13. Jeu de couteaux selon l'une des revendications précédentes, **caractérisé en ce qu'**il comprend au moins deux disques perforés (12, 14) avec des porte-couteaux (11, 13) agencés en amont et présentant des couteaux (25, 26, 27, 28), les disques perforés (12, 14) présentant en direction de traversée (32) des produits à couper un diamètre de perforation qui devient de plus en plus petit.
